# EUROPÄISCHE PATENTSCHRIFT

(11) **EP 2 927 922 B1**
(45) Veröffentlichungstag und Bekanntmachung des Hinweises auf die Patenterteilung: **08.06.2016**
(21) Anmeldenummer: 15158145.1
(22) Anmeldetag: 09.03.2015
(51) Int. Cl.: H01H 3/14, H01H 3/16

(54) **SICHERHEITSSCHALTVORRICHTUNG ZUR ÜBERWACHUNG EINER HUBBEWEGUNG**
SAFETY SWITCH DEVICE FOR MONITORING A STROKE MOVEMENT
DISPOSITIF DE COUPLAGE DE SÉCURITÉ DESTINÉ À SURVEILLER UN MOUVEMENT DE LEVÉE

(30) Priorität: 25.03.2014 DE 102014104065
(43) Veröffentlichungstag der Anmeldung: 07.10.2015
(73) Patentinhaber: Mayser Holding GmbH & Co. KG, 88161 Lindenberg i. Allgäu (DE)
(72) Erfinder: Kulmus, Benjamin, 88167 Grünenbach (DE)
(74) Vertreter: Kaufmann, Sigfrid

(56) Entgegenhaltungen:
- DE-A1- 2 026 894
- DE-A1- 3 816 382
- DE-U1- 20 015 971
- DE-U1- 20 115 011
- DE-U1- 20 202 197

## Beschreibung

Die Erfindung betrifft eine Vorrichtung zur Überwachung einer Hubbewegung zwischen einer ersten Einrichtung, wie beispielsweise einer Fluggast- oder Fluggepäckbühne, und einer zweiten Einrichtung, wie beispielweise einer Flugzeugtür, wobei die Vorrichtung als Backup-System zur redundanten Kontrolle einer zueinander gerichteten Relativbewegung der beiden Einrichtungen einsetzbar ist.

Das Erfassen von Relativbewegungen zweier Einrichtungen aufeinander zu und Vermeiden von Kollisionen ist z. B. beim Be- und Entladen von Flugzeugen von großer Bedeutung. So muss z. B. sichergestellt werden, dass die Abwärtsbewegung eines beim Boarding (Einsteigen der Passagiere) über eine hydraulisch oder motorgetrieben bewegbare Hebevorrichtung solchermaßen an Gewicht zunehmenden Flugzeugs nicht zu einem Kontakt bzw. Kollision der geöffneten Flugzeugtür mit der Hebevorrichtung führt, indem z. B. die eingestellte Höhe an der Hebevorrichtung automatisch nachgeregelt wird.

Die Anforderungen an Geräte zur Kollisionserfassung und Nachregelung von Hebevorrichtungen beim Be- und Entladen von Flugzeugen sind hoch; insbesondere müssen sie robust sein (d. h. betriebssicher sowie dicht gegen sowohl Luftfeuchte als auch in der Luftfahrt eingesetzte Öle, Schmier- und Reinigungsmittel sein und eine Vielzahl von Einsätzen jeden Tag schadlos überstehen, wobei mit solchen Geräten u. U. "rau" umgegangen wird).

Die DE200 15 971 U1 offenbart einen Sicherheitsschaltvorrichtung zur Überwachung einer Hubbewegung einer ersten Einrichtung in Bezug auf eine zweite Einrichtung aufweisend einen im Wesentlichen quaderförmigen Grundkörper mit einer Bodenplatte, einen mit der Bodenplatte fest verbundenen Rundgriff, mehrere auf der Innenseite der Bodenplatte angeordnete, diskrete drucksensitive Elemente, deren drucksensitive Richtung senkrecht zur Bodenplatte ausgerichtet ist und eine Schaltkraftübertragungsplatte, die die drucksensitiven Elemente kontaktierend parallel zur Bodenplatte angeordnet ist, eine quaderförmige Abstandsschicht aus einem elastisch komprimierbaren Material die über der Schaltkraftübertragungsplatte angeordnet ist und mit ihr ganzflächig formschlüssig verbunden ist; sowie innerhalb des Grundkörpers befindliche elektrische Verbindungen die von, zu und zwischen den drucksensitiven Elementen auf der Bodenplatte angeordnet sind.

Die DE 38 16 382 A1 beschreibt ein Hilfsgerät, mittels dem ein automatisches Niveauangleichen eines zu der Be- und Entladevorrichtung gehörenden Schwellenteiles, welches auf dem Ladeöffnungsrand des Flugzeugs aufliegt, erfolgt. Ein sich vom Ladezustand des Flugzeuges in seiner Höhenlage ändernder Ladeöffnungsrand führt zu einer Änderung des Neigungswinkels des Schwellenteiles, welcher vom Hilfsgerät erfasst wird. Bei Änderungen eines voreingestellten Neigungswinkels des Hilfsgerätes wird der Hubantrieb des Schwellenteiles eingeschaltet, bis sich eine voreingestellte Sollneigung bei dem Hilfsgerät eingestellt hat.

Dieses Gerät zum automatischen Niveauangleichen hat jedoch den Nachteil, dass nur der Neigungswinkel des zwischen Hubvorrichtung und Ladeöffnungsrand des Flugzeuges befindlichen Schwellenteils kontrolliert wird. Eine eventuelle Kollision von der Beund Entladevorrichtung mit z. B. der Flugzeugtür wird nicht erfasst.

DE 201 15 011 U1 beschreibt eine Anordnung zur Überwachung und Steuerung einer Hubbewegung beispielsweise einer Fluggastbrücke in Bezug auf eine Tür eines Flugzeuges. Die Anordnung, welche von einer Schutzummantelung umgeben ist, umfasst zwei Platten, die über zwei Scherenverbindungen miteinander verbunden und über Federelemente gegeneinander abgestützt sind. In Abhängigkeit des Abstandes der beiden Platten zueinander erzeugt die Anordnung zwei Steuersignale.

Nachteilig bei dieser Anordnung ist ihr Aufbau mit Scherenverbindungen und einer Vielzahl untereinander gekoppelter, bewegter Elemente, was einerseits eine gewisse Bauteilhöhe nach sich zieht, wodurch diese Sicherheitsschaltvorrichtung für den vorgesehenen Anwendungszweck nur eingeschränkt eingesetzt werden kann, und andererseits zu einem hohen Verschleiß sowie einem Blockieren, z. B. durch Verkanten, des Mechanismus, und damit zu einer Fehlfunktion, führen kann. Darüber hinaus ist die Anordnung aufgrund ihres relativ hohen Gewichts und der außen liegenden Verkabelung (Anschluss über eine Klemmendose) relativ unhandlich.

Aufgabe der Erfindung ist es, den Nachteil des Standes der Technik, wie z. B. ein hohes Gewicht und eine schlechte Handhabbarkeit, zu beseitigen, wobei eine Sicherheitsschaltvorrichtung entwickelt werden soll, die sich durch eine hohe Lebensdauer auszeichnet und hierfür gewährleistet, dass sie die taktil ausgelösten Schaltvorgänge langfristig mit gleichbleibender Genauigkeit bewirkt. Dabei ist es notwendig, dass die Sicherheitsschaltvorrichtung für den Anwendungsfall robust ausgeführt ist, wobei verhindert wird, dass Flüssigkeiten in das Innere der Vorrichtung und insbesondere an die unter elektrischer Spannung stehenden Elemente gelangen.

Gemäß der Erfindung wird eine Sicherheitsschaltvorrichtung mit einer Kollisionserfassung zur Überwachung einer Hubbewegung zwischen einer ersten Einrichtung, wie beispielsweise einer Fluggast-, Fluggepäck, Catering- oder Wartungsbühne, und einer zweiten Einrichtung, wie beispielweise einer Flugzeugtür, bereitgestellt. Die Sicherheitsschaltvorrichtung weist einen aus einer Bodenplatte und einer Abdeckung gebildeten, im Wesentlichen quaderförmigen Grundkörper auf. An der Bodenplatte ist zudem in Verlängerung der Längsachse des Grundkörpers ein Rundgriff, vorzugsweise in einem spitzen Winkel zur Grundebene der Bodenplatte, ausgeformt.

Zum Zwecke der Kollisionserfassung sind auf der Innenseite der Bodenplatte ein oder mehrere diskrete drucksensitive Elemente (im Folgenden als "Druckdetektoren" bezeichnet) aufgebracht, die beispielsweise zum Schließen oder Unterbrechen eines Stromkreislaufs bei Druckausübung darauf ausgebildet sind. Die Druckdetektoren können z. B. mittels Klebens an der Bodenplatte befestigt sein. Im Falle von mehreren Druckdetektoren, sind diese derart an der Innenfläche der Bodenplatte angeordnet, dass von ihnen die Bodenplatte flächig überspannt ist. Zum Beispiel kann vorgesehen sein, dass von vier Druckdetektoren eine rechteckige Fläche der Bodenplatte (z. B. ein Großteil der Innenfläche der Bodenplatte) umschlossen ist.

Des Weiteren weist die Sicherheitsschaltvorrichtung eine Schaltkraftübertragungsplatte auf, die derart ausgebildet und angeordnet ist, dass von ihr die drucksensitiven Elemente überdeckt sind, wobei die Schaltkraftübertragungsplatte die Druckdetektoren zwar kontaktiert, aber im Normalzustand (d. h. ohne äußeren Druck auf die Sicherheitsschaltvorrichtung) keinen Druck auf sie ausübt. Im Folgenden wird der Einfachheit halber meist im Plural von "Druckdetektoren" gesprochen.

Erfindungsgemäß besteht die Abdeckung aus einem elastisch verformbaren Polyurethan(PU)-Weichschaum, wobei die äußere Oberfläche der Abdeckung mit einer Deckschicht aus hochflexiblem Lack versehen ist. Die Bodenplatte und der Rundgriff hingegen sind aus Polypropylen-Hartschaum. Die Bodenplatte und die Abdeckung sind stoffschlüssig, beispielsweise durch Verkleben, miteinander verbunden, sodass keine Feuchtigkeit in den von Bodenplatte und Abdeckung gebildeten Hohlraum eindringen kann.

Erfindungswesentlich ist ferner, dass die Sicherheitsschaltvorrichtung eine quaderförmige Schicht aus einem elastisch komprimierbaren Material aufweist, die den Raum innerhalb der Abdeckung, welcher sich zwischen der Schaltkraftübertragungsplatte und der Innenseite der Abdeckung befindet, ausfüllt. Diese beabstandende Schicht (nachfolgend Abstandsschicht), vorzugsweise aus einem Schaummaterial (z. B. einem Blockschaum oder einem gummielastischen Material), ist mit der Schaltkraftübertragungsplatte und derjenigen Innenfläche der Abdeckung, welche parallel zu der Bodenplatte angeordnet ist, ganzflächig und formschlüssig verbunden, z. B. durch Verkleben. Die geometrischen Abmessungen der Abstandsschicht sind so gewählt, dass sichergestellt werden kann, dass bei Nichtvorliegen einer Kollision (d. h. bei unkomprimierter Abstandsschicht) von der Abdeckung kein Druck auf die Schaltkraftübertragungsplatte bzw. die Druckdetektoren ausgeübt wird. Die Schichtdicke der Abstandsschicht kann dem Abstand zwischen die Druckdetektoren kontaktierender Schaltkraftübertragungsplatte und Innenfläche der parallel zu der Bodenplatte angeordneten Außenwand der Abdeckung entsprechen oder auch geringer als derselbe sein (in diesem Fall stehen die Druckdetektoren nicht in direktem Kontakt mit der Schaltkraftübertragungsplatte).

Die Elastizität des komprimierbaren Materials der Abstandsschicht ist entsprechend der Anforderungen an die Sicherheitsschaltvorrichtung anpassbar. Ein weiches Material führt beispielsweise dazu, dass eine Relativbewegung einer ersten, mit der Bodenplatte wechselwirkenden Einrichtung in Richtung auf eine zweite, mit der Außenseite der Abdeckung, bzw. der parallel zu der Bodenplatte angeordneten Außenwand der Abdeckung (im Folgenden als "Wechselwirkungsfläche der Abdeckung" bezeichnet), wechselwirkenden Einrichtung erst dann zu einem Schaltvorgang der Druckdetektoren führt, wenn die Abstandsschicht senkrecht zur Wirkrichtung der Relativbewegung nahezu vollständig komprimiert ist. Ein hartes Material hingegen führt dazu, dass bereits ein leichter Druck, bzw. eine Relativbewegung um wenige Millimeter der ersten Einrichtung in Richtung auf die zweite, ein Auslösen der Druckdetektoren bewirkt. Auf diese Art lässt sich bauseitig die Sensitivität der Sicherheitsschaltvorrichtung vorgeben, wobei immer die gleichen Druckdetektoren verbaut sein können.

Die Sicherheitsschaltvorrichtung weist elektrische Leitungen zwischen den Druckdetektoren auf, die mit elektrischen Bauteilen oder Verbindungsstücken, im Folgenden als "elektrische Verbindungen" bezeichnet, verbunden sein können. Gemäß der Erfindung sind diese elektrischen Verbindungen innerhalb einer wasserdichten Kapselung angeordnet und somit zusätzlich gegen eindringende Feuchtigkeit geschützt, sodass im Extremfall die Sicherheitsschaltvorrichtung auch im 10-mm-hohem Wasser stehen kann. Die Kapselung kann beispielsweise ein wasserdicht verklebtes Kunststoffgehäuse sein.

Bei einer Druckeinwirkung auf die Sicherheitsschaltvorrichtung aufgrund einer Relativbewegung einer ersten, mit der Bodenplatte wechselwirkenden Einrichtung, z. B. einer Fluggastbühne, in Richtung auf eine zweite, mit der Wechselwirkungsfläche der Abdeckung wechselwirkenden Einrichtung, z. B. einer Flugzeugtür, wird der Kollisionsdruck bzw. die Kollisionskraft über die Abstandsschicht und die Schaltkraftübertragungsplatte (direkt) auf die Druckdetektoren überträgen. Die Schaltkraftübertragungsplatte bewirkt dabei eine Vergleichmäßigung bzw. flächige Verteilung des Kollisionsdrucks. Während der Kollision bewegt sich die Abdeckung unter Kompression der elastischen Abstandsschicht auf die Bodenplatte (bzw. die auf der Bodenplatte aufgenommenen Druckdetektoren) zu. Dabei wird zunächst die Abstandsschicht komprimiert, wobei durch Auswahl des Materials und der Dicke der Abstandsschicht die zum Auslösen der Druckdetektoren erforderliche Druckkraft eingestellt werden kann. Mit zunehmender Kompression der Abstandsschicht löst die Schaltkraftübertragungsplatte schließlich die drucksensitiven Elemente aus, woraufhin von denselben ein Schaltvorgang erfolgt. Dieser Schaltvorgang kann erfasst und z. B. mittels einer dafür vorgesehenen Steuereinheit ausgewertet werden, wobei mittels der Steuereinheit bei Erfassen bzw. Erkennen einer Kollision ein Signal ausgegeben werden kann.

Für einen Druckausgleich im Grundkörper beim Komprimieren bzw. Dekomprimieren desselben ist im Rundgriff nahe dem Grundkörper eine Belüftungsöffnung, welche einen Luftstrom aus oder in den Grundkörper ermöglicht, eingebracht.

Indem die außen liegenden, und somit mit der Umwelt in Kontakt tretenden, Teile der Sicherheitsschaltvorrichtung aus Polypropylen-Hartschaum bzw. mit dem flexiblen Lack überzogenem Polyurethan-Weichschaum bestehen, ist der Grundkörper der Sicherheitsschaltvorrichtung sowohl dicht gegen eindringende Feuchtigkeit als auch resistent gegen übliche chemische Einflüsse, wie z.B. verdünnte Säuren, Laugen, Reinigungsmittel sowie Alkohol. Da die Abdeckung (und der ihre Oberfläche überziehende Lack) aus einem weichen, flexiblem Material besteht, kann die Sicherheitsschaltvorrichtung einer Vielzahl von Belastungszyklen unterworfen werden, ohne dass Materialermüdung oder eine plastische Verformung des Grundkörpers eintritt. Diese Eigenschaften gestalten die Sicherheitsschaltvorrichtung sehr robust.

Durch die Verwendung von Kunststoff ist die Sicherheitsschaltvorrichtung außerdem im Vergleich zu Vorrichtungen aus Metall leicht und somit gut handhabbar. Des Weiteren erlaubt die Verwendung einer Abdeckung aus weichem Schaum in Verbindung mit der abgefederten Schaltkraftübertragungsplatte ein im Vergleich zum Stand der Technik präziseres Erfassen des Kollisionsdruckes.

Gemäß einer Ausführungsform ist in den Rundgriff an seinem hinteren (d. h. von dem Grundkörper abgewandten) Endbereich eine Kabelbuchse zum Anschluss eines an einer elektrischen Leitung angebrachten Steckers integriert. Somit befindet sich das angeschlossene Kabel in Verlängerung der Längsachse des Rundgriffs bzw. der Sicherheitsschaltvorrichtung; der routinemäßige Gebrauch der Sicherheitsschaltvorrichtung ist damit problemlos möglich.

Zusätzlich kann eine steife, abnehmbare Schalung, z. B. in Form eines rotationssymmetrischen Hohlkörpers, am hinteren Endbereich des Rundgriffes als Zugentlastung für das am in die Kabelbuchse des Rundgriffes eingeführten Steckers befindliche Kabel vorgesehen sein. Die Schalung besteht aus Polypropylen-Hartschaum, wobei sie beispielsweise zwei Halbschalen umfassen kann, die mittels Schrauben gegenseitig fest verbunden werden. Für die Befestigung der Schalung am Rundgriff kann dieser an seinem hinteren Ende beispielsweise eine Verdickung aufweisen, um die die Schalung im Anwendungsfall gelegt wird. Die Schalung geht über das hintere Ende des Rundgriffes so weit hinaus, dass der in die Buchse des Rundgriffs gesteckte Stecker und wenigstens ein kurzes Stück des daran befestigten Kabels von der Schalung abgedeckt, d. h. umschlossen, sind. Im montierten Zustand wirkt die Schalung somit als Verlängerung des Rundgriffs, wobei die Schalung kipp- und drehsteif mit dem Rundgriff verbunden ist.

Es ist vorgesehen, dass die Bodenplatte auf ihrer Aufstandsfläche mit einem rutschfesten Belag, beispielsweise einem gummierten Noppenbelag, versehen ist. Dadurch ist stets sichergestellt, dass die Sicherheitsschaltvorrichtung rutschfest auf unterschiedlichen Oberflächen, beispielsweise auch auf einer schiefen Ebene, positioniert werden kann.

Die Erfindung kann weiter derart ausgebildet sein, dass der von den drucksensitiven Elementen bei Druckausübung erzeugte Schaltvorgang eine Änderung einer elektrischen Kenngröße umfasst, d. h., die Druckdetektoren können z. B. elektrische Druckdetektoren sein, wobei der bei Druckausübung erzeugte Schaltvorgang z. B. eine Änderung eines elektrischen Stroms, eines elektrischen Widerstands, einer elektrischen Spannung und/oder Kapazität bewirken kann.

Es kann weiterhin vorgesehen sein, dass die Druckdetektoren als elektrische Taster ausgebildet sind, die im Normalzustand (d. h. ohne Druck) elektrisch leitend sind, d. h. einen Stromfluss ermöglichen, und im gedrückten Zustand geöffnet sind, d. h. den Stromfluss unterbrechen.

Gemäß einer weiteren Ausführungsform weist das Bauteil mehrere diskrete drucksensitive Elemente auf, die miteinander wirkverbunden sind. Gemäß dieser Ausführungsform ist es nicht erforderlich, jeden der Druckdetektoren (z. B. durch Verbinden jedes der Druckdetektoren mit einer entsprechenden Auswerte- oder Steuereinheit) separat auszuwerten; vielmehr können die Druckdetektoren gesammelt ausgewertet werden. Beispielsweise kann vorgesehen sein, die einzelnen diskreten drucksensitiven Elemente in Reihe zu schalten und so zu einem Gesamtstrang zu verbinden, wobei dann lediglich eines der drucksensitiven Elemente mit einer dafür vorgesehenen Auswerte- oder Steuereinheit verbunden werden muss.

Vorzugsweise weist die Sicherheitsschaltvorrichtung vier Druckdetektoren auf, die an den Eckpunkten eines (virtuellen) Rechtecks auf der Bodenplatte angeordnet sind. Hierbei sind jeweils zwei in Längsrichtung auf der Bodenplatte angeordnete Druckdetektoren in Serie geschaltet, sodass derselbe Schaltvorgang durch Drücken nur eines (beliebigen) der beiden oder durch gleichzeitiges Drücken aller beiden Druckdetektoren auslösbar ist.

Die Erfindung kann weiter derart ausgebildet sein, dass die Abstandsschicht eine geringere Elastizität aufweist als die Abdeckung, sich also bei gleicher Druckeinwirkung weniger verformt als die Abdeckung. Zum Beispiel kann das Material der Abstandsschicht einen größeren Kompressionsmodul aufweisen als das Material der Abdeckung.

Gemäß dieser Ausführungsform kann die Widerstandskraft bis zum Auslösen der Druckdetektoren maßgeblich durch die Elastizität bzw. Steife der Abstandsschicht festgelegt werden, indem bei einer Kollision die weniger elastische Abstandsschicht zunächst im Wesentlichen unkomprimiert bleibt und lediglich die elastischere Abdeckung komprimiert wird, und erst nach der vollständigen Komprimierung der Abdeckung bei Kontakt der Schaltkraftübertragungsplatte mit den Druckdetektoren (und somit vor Auslösen der Druckdetektoren) eine (stärkere) Komprimierung der Abstandsschicht erfolgt.

Die Erfindung wird nachfolgend anhand eines Ausführungsbeispiels mit Bezug auf die beiliegende Zeichnung erläutert, wobei gleiche oder ähnliche Merkmale mit gleichen Bezugszeichen versehen sind; hierbei zeigt die Figur schematisch einen Längsschnitt durch eine Sicherheitsschaltvorrichtung gemäß einer Ausführungsform der Erfindung.

Die Sicherheitsschaltvorrichtung umfasst einen Grundkörper, welcher durch die Bodenplatte 1 und die Abdeckung 2 gebildet wird; er ist damit der einen Hohlraum umhausende Teil der Sicherheitsschaltvorrichtung. Die Außenseite der Abdeckung 2 ist mit einer Schicht aus 2K-PU-Lack (nicht dargestellt) vollständig überzogen. Die Bodenplatte 1 besteht aus einem starren, (im Wesentlichen) unkomprimierbaren Material, namentlich Polypropylen(PP)-Hartschaum. Mit der Bodenplatte 2 ist der ebenfalls aus PP-Hartschaum bestehende, kabelführende Rundgriff 3 verbunden. Die Abstandsschicht 6 aus einem elastisch komprimierbaren Schaummaterial ist zwischen der Schaltkraftübertragungsplatte 5 und der oberen Außenwand der Abdeckung 2 eingebracht, und hier mit der Abdeckung 2 stoffschlüssig verbunden. Die Sicherheitsschaltvorrichtung weist vier Druckdetektoren 4 auf. Die Druckdetektoren 4 sind auf der Bodenplatte 1 angeordnet und wechselwirken mit der Schaltkraftübertragungsplatte 5. Die Druckdetektoren 4 sind elektrische Taster, die über elektrische Leitungen und elektrische Verbindungen 7 miteinander bzw. der in dem Rundgriff 3 integrierten Buchse 9 verbunden sind. Um vor eindringender Feuchtigkeit geschützt zu sein, sind die elektrischen Verbindungen 7 in der wasserdichten Kapselung 8 untergebracht. Im Rundgriff 3 ist nahe dem Grundkörper die Belüftungsöffnung 11 eingebracht.

Die Sicherheitsschaltvorrichtung weist die am Ende des Rundgriffes 3 befestigbare Zugentlastung auf, die - die Buchse 9 und einen in diese Buchse 9 gesteckten Stecker (in der Figur nicht dargestellt) überdeckend - der Außenkontur des Rundgriffs 3 (in seinem hinteren Bereich) formangepasst ist. Die Zugentlastung in Form einer Schalung besteht aus den zwei Hälften 10.1 und 10.2, die auf dem Rundgriff 3 aufgeschraubt sind (wobei in der Figur der Übersichtlichkeit halber die Schalungshälften 10.1 und 10.2 in einem Abstand von dem Rundgriff 3 dargestellt sind).

Die Abdeckung 2 umgreift bzw. umgibt die Abstandsschicht 6, die Schaltkraftübertragungsplatte 5, die Druckdetektoren 4 sowie die Kapselung 8 und ist wasserdicht mit der Bodenplatte 1 verklebt. Die Abdeckung 2 ist als elastisch komprimierbares PU-Weichintegralschaumteil ausgebildet, das eine geringere Elastizität hat als das Schaummaterial der Abstandsschicht 6.

### Liste der verwendeten Bezugszeichen

- 1: Bodenplatte
- 2: Abdeckung
- 3: Rundgriff
- 4: drucksensitives Element/Druckdetektoren
- 5: Schaltkraftübertragungsplatte
- 6: Abstandsschicht
- 7: elektrische Verbindung
- 8: Kapselung
- 9: Kabelbuchse
- 10.1: Zugentlastung / erste Schalungshälfte
- 10.2: Zugentlastung / zweite Schalungshälfte
- 11: Belüftungsöffnung

## Patentansprüche

1. Sicherheitsschaltvorrichtung zur Überwachung einer Hubbewegung einer ersten Einrichtung in Bezug auf eine zweite Einrichtung aufweisend einen im Wesentlichen quaderförmigen Grundkörper mit einer Bodenplatte (1) und einer Abdeckung (2), einen mit der Bodenplatte (1) fest verbundenen Rundgriff (3), mehrere auf der Innenseite der Bodenplatte (1) angeordnete, diskrete drucksensitive Elemente (4), deren drucksensitive Richtung senkrecht zur Bodenplatte (1) ausgerichtet ist und eine Schaltkraftübertragungsplatte (5), die die drucksensitiven Elemente (4) kontaktierend parallel zur Bodenplatte (1) angeordnet ist, **dadurch gekennzeichnet, dass**
die Bodenplatte (1) und der Rundgriff (3) aus Polypropylen-Hartschaum bestehen, die Abdeckung (2) aus einem elastisch verformbaren Polyurethan-Weichschaum besteht, deren Oberfläche eine Deckschicht aus hochflexiblem Lack aufweist; wobei die Bodenplatte (1) mit der Abdeckung (2) wasserdicht stoffschlüssig verbunden ist; eine quaderförmige Abstandsschicht (6) aus einem elastisch komprimierbaren Material zwischen der Schaltkraftübertragungsplatte (5) und der Innenseite einer parallel zu der Bodenplatte (1) angeordneten Außenwand der Abdeckung (2) angeordnet und mit beiden ganzflächig formschlüssig verbunden ist; sowie innerhalb des Grundkörpers befindliche elektrische Verbindungen (7) von, zu und zwischen den drucksensitiven Elementen (4) in einer gegen Feuchtigkeit dichten Kapselung (8) auf der Bodenplatte (1) angeordnet sind.

2. Sicherheitsschaltvorrichtung nach Anspruch 1, **dadurch gekennzeichnet, dass** in den Rundgriff (3) eine Kabelbuchse (9) zum Anschluss eines an einer elektrischen Leitung angebrachten Steckers integriert ist, wobei der Rundgriff (3) eine Zugentlastung in Form einer abnehmbaren Schalung (10.1, 10.2) aus Polypropylen-Hartschaum besitzt, die im montierten Zustand kippsteif mit dem Rundgriff (3) verbunden ist, wobei sie den in die Kabelbuchse (9) des Rundgriffs (3) eingeführten Stecker vollständig umfasst..

3. Sicherheitsschaltvorrichtung nach Anspruch 1 oder 2, **dadurch gekennzeichnet, dass** die Bodenplatte (1) auf ihrer Aufstandsfläche einen rutschfesten Belag aufweist.

4. Sicherheitsschaltvorrichtung nach einem der Ansprüche 1 bis 3, **dadurch gekennzeichnet, dass** die drucksensitiven Elemente (4) elektrische Schalter sind, die bei Druck den Stromkreis unterbrechen.

5. Sicherheitsschaltvorrichtung nach Anspruch 4, **dadurch gekennzeichnet, dass** die Sicherheitsschaltvorrichtung vier drucksensitive Elemente (4) aufweist, wobei die drucksensitiven Elemente (4) derart angeordnet sind, dass sie ein Rechteck aufspannen und jeweils zwei in Längsrichtung auf der Bodenplatte (1) angeordnete Elemente in Serie geschaltet sind.

6. Sicherheitsschaltvorrichtung nach einem der vorstehenden Ansprüche, **dadurch gekennzeichnet, dass** die Abdeckung (2) eine höhere Elastizität aufweist als die Abstandsschicht (6).

7. Sicherheitsschaltvorrichtung nach einem der vorstehenden Ansprüche, **dadurch gekennzeichnet, dass** die Abdeckung (2) mit 2K-PU-Lack beschichtet ist.

8. Sicherheitsschaltvorrichtung nach einem der vorstehenden Ansprüche, **dadurch gekennzeichnet, dass** das Material der Abstandsschicht (6) die zum Auslösen der drucksensitiven Elemente (4) nötige Kraft bestimmt.

## Claims

1. A safety switching apparatus for monitoring a reciprocating stroke movement of a first device with respect to a second device, having a substantially cuboidal main body with a base plate (1) and a cover (2), a round handle (3) fixedly connected to the base plate (1), a plurality of discrete pressure-sensitive elements (4), which are arranged on the inner side of the base plate (1) and of which the pressure-sensitive direction is oriented perpendicularly to the base plate (1), and a switching force transmission plate (5), which is arranged contacting the pressure-sensitive elements (4) parallel to the base plate (1), **characterised in that**
the base plate (1) and the round handle (3) consist of polypropylene rigid foam, the cover (2) consists of an elastically deformable polyurethane soft foam, of which the surface has a cover layer made of highly flexible paint; wherein the base plate (1) is connected to the cover (2) in a watertight and integrally bonded manner; a cuboidal spacer layer (6) made of an elastically compressible material is arranged between the switching force transmission plate (5) and the inner side of an outer wall of the cover (2) arranged parallel to the base plate (1) and is connected over its entire surface in an interlocking manner both to said switching force transmission plate and to said inner side; and electrical connections (7) from, to and between the pressure-sensitive elements (4), which electrical connections are located within the main body, are arranged on the base plate (1) in an encapsulation (8) that is moisture-tight.

2. The safety switching apparatus according to claim 1, **characterised in that** a cable bushing (9) for connection of a plug attached to an electrical line is integrated in the round handle (3), wherein the round handle (3) has a tension relief means in the form of a removable casing (10.1, 10.2) made of polypropylene rigid foam, which in the assembled state is connected to the round handle (3) in a manner resistant to tilting, wherein said casing fully encompasses the plug inserted into the cable bushing (9) of the round handle (3).

3. The safety switching apparatus according to claim 1 or 2, **characterised in that** the base plate (1) has a non-slip covering on the surface on which it stands.

4. The safety switching apparatus according to any one of claims 1 to 3, **characterised in that** the pressure-sensitive elements (4) are electric switches, which interrupt the electric circuit when pressed.

5. The safety switching apparatus according to claim 4, **characterised in that** the safety switching apparatus has four pressure-sensitive elements (4), wherein the pressure-sensitive elements (4) are arranged in such a way that they span a rectangle and each two elements arranged in the longitudinal direction on the base plate (1) are connected in series.

6. The safety switching apparatus according to any one of the preceding claims, **characterised in that** the cover (2) has a higher elasticity than the spacer layer (6).

7. The safety switching apparatus according to any one of the preceding claims, **characterised in that** the cover (2) is coated by a two-component PU paint.

8. The safety switching apparatus according to any one of the preceding claims, **characterised in that** the material of the spacer layer (6) determines the force necessary to trip the pressure-sensitive elements (4).

## Revendications

1. Dispositif de commutation de sécurité destiné à la surveillance d'un mouvement de soulèvement d'une première installation par rapport à une deuxième installation, présentant un corps de base de forme essentiellement parallélépipédique avec une plaque de fond (1) et un couvercle (2), et avec un manche rond (3) relié solidement avec la plaque de fond (1), plusieurs éléments sensibles à la pression (4) discrets disposés sur le côté intérieur de la plaque de fond (1), dont la direction sensible à la pression est orientée verticalement par rapport à la plaque de fond (1), et une plaque de transmission de la force de commutation (5) qui est disposée parallèle à la plaque de fond (1) contactant les éléments sensibles à la pression (4), **caractérisé en ce que** la plaque de fond (1) et le manche rond (3) sont constitués d'une mousse dure de polypropylène, le couvercle (2) est constitué d'une mousse de polyuréthane souple, déformable élastiquement , dont la surface présente une couche de recouvrement en laque hautement souple ; où la plaque de fond (1) est reliée avec le couvercle (2) de manière étanche à l'eau par complémentarité des matières ; une couche d'espacement (6) en forme de parallélépipède constituée d'un matériau élastique comprimable entre la plaque de transmission de la force de commutation (5) et le côté intérieur d'une paroi externe du couvercle (2) disposée parallèlement par rapport à la plaque de fond (1) et est reliée avec les deux sur toute la surface par complémentarité des formes ; ainsi que des connexions électriques (7) se trouvant à l'intérieur du corps de base sont disposées sur la plaque de fond (1), partant, allant vers et entre les éléments sensibles à la pression (4) dans un blindage (8) étanche vis-à-vis de l'humidité.

2. Dispositif de commutation de sécurité selon la revendication 1, **caractérisé en ce que**, dans le manche rond (3), une prise (9) est intégrée pour le branchement d'une fiche rapportée sur une ligne électrique, où le manche rond (3) possède un système de décharge de traction sous la forme d'un coffrage (10.1, 10.2) amovible en mousse dure de polypropylène, qui est relié d'une manière à résister au basculement avec le manche rond (3) à l'état monté, où il englobe totalement la fiche insérée dans la prise (9) du manche rond (3).

3. Dispositif de commutation de sécurité selon les revendications 1 ou 2, **caractérisé en ce que** la plaque de fond (1) présente un revêtement antidérapant sur sa surface de dépose.

4. Dispositif de commutation de sécurité selon l'une des revendications 1 à 3, **caractérisé en ce que** les éléments sensibles à la pression (4) sont des interrupteurs électriques qui interrompent le circuit électrique lors d'une pression.

5. Dispositif de commutation de sécurité selon la revendication 4, **caractérisé en ce que** le dispositif de commutation de sécurité présente quatre éléments sensibles à la pression (4), où les éléments sensibles à la pression (4) sont disposés de telle façon qu'ils décrivent un rectangle et chaque fois deux éléments disposés dans la direction longitudinale sur la plaque de fond (1) sont branchés en série.

6. Dispositif de commutation de sécurité selon l'une des revendications précédentes, **caractérisé en ce que** le couvercle (2) présente une élasticité supérieure à la couche d'espacement (6).

7. Dispositif de commutation de sécurité selon l'une des revendications précédentes, **caractérisé en ce que** le couvercle (2) est revêtu d'une laque PU à 2 composants.

8. Dispositif de commutation de sécurité selon l'une des revendications précédentes, **caractérisé en ce que** le matériau de la couche d'espacement (6) est déterminant pour la force nécessaire pour le déclenchement des éléments sensibles à la pression (4).
